# EUROPÄISCHE PATENTSCHRIFT

(11) **EP 1 397 592 B1**
(45) Veröffentlichungstag und Bekanntmachung des Hinweises auf die Patenterteilung: **01.12.2004**
(21) Anmeldenummer: 02767152.8
(22) Anmeldetag: 18.06.2002
(51) Int. Cl.: F02M 47/02, F02M 59/46, F02M 61/16

(54) **INJEKTOR MIT PIEZO-AKTUATOR**
INJECTOR COMPRISING A PIEZO ACTUATOR
INJECTEUR COMPORTANT UN PIEZO-ACTIONNEUR

(30) Priorität: 20.06.2001 DE 10129375
(43) Veröffentlichungstag der Anmeldung: 17.03.2004
(73) Patentinhaber: MTU Friedrichshafen GmbH, 88040 Friedrichshafen (DE)
(72) Erfinder: REMMELS, Werner, 88090 Immenstaad (DE); SCHNEEMANN, Arne, 88074 Meckenbeuren (DE); DANCKERT, Bernd, 88074 Meckenbeuren (DE)
(86) Internationale Anmeldenummer: PCT/EP2002/006678
(87) Internationale Veröffentlichungsnummer: WO 2003/001049

(56) Entgegenhaltungen:
- WO-A-01/24288
- WO-A-99/17014
- DE-A- 19 622 651
- DE-A- 19 901 711
- DE-A- 19 918 976
- DE-A- 19 929 589
- DE-A- 19 939 446
- DE-A- 19 939 449
- US-A- 5 988 142

## Beschreibung

Die Erfindung betrifft einen Injektor für ein Einspritzsystem einer Brennkraftmaschine, der einen Piezo-Aktuator, ein Steuerventil, eine Düsennadel und ein Erkennungsmittel zum Erkennen des Anliegens oder Öffnens des Piezo-Aktuators am Steuerventil aufweist.

Bei der Verwendung eines Injektors mit Piezo-Aktuator tritt in der Praxis das Problem auf, dass sich die Länge des Piezo-Aktuators über der Temperatur verändert. Diese temperaturabhängige Längenänderung des Piezo-Aktuators verursacht ein uneinheitliches Öffnungs- bzw. Schließverhalten des Injektors und bewirkt einen nicht reproduzierbaren Einspritzzeitpunkt und Einspritzverlauf.

Eine Lösung für die beschriebene Problematik ist aus der DE 199 29 589 A1 bekannt. Der darin dargestellte Injektor mit Piezo-Aktuator besitzt zusätzlich ein Erkennungsmittel. Dieses besteht aus einem elektrischen Kontakt und einer Kompensatorschaltung. Der elektrische Kontakt entsteht durch die Berührungsflächen des Piezo-Aktuators und des Steuerventils. Bei Anliegen des Piezo-Aktuators am Steuerventil entsteht somit ein geschlossener Stromkreis von Piezo-Aktuator/Steuerventil zur Kompensatorschaltung. Problematisch bei dieser Lösung ist die Isolation des Piezo-Aktuators innerhalb des Injektors sowie der sich verändernde Übergangswiderstand auf Grund von Ablagerungen.

Der Erfindung liegt die Aufgabe zugrunde bei einem Injektor mit Piezo-Aktuator den Öffnungs- bzw. Schließzeitpunkt sicherer zu bestimmen.

Die Aufgabe wird durch die Merkmale des ersten Anspruchs gelöst. Die Ausgestaltung hierzu sind in den Unteransprüchen dargestellt.

Die Erfindung sieht vor, dass das Erkennungsmittel ein Piezo-Element umfasst. Vorzugsweise ist dieses im Piezo-Aktuator integriert. Ein Element des Piezo-Aktuators wird also zur Kraftmessung verwendet. Im Ausgangszustand ist ein Spalt zwischen dem Piezo-Aktuator und dem Steuerventil vorgesehen. Längenänderungen des Piezo-Aktuators aufgrund der Temperatur führen somit nicht zwangsweise zu einem Öffnen des Injektors. Das Anliegen/Öffnen des Piezo-Aktuators wird daran erkannt, dass eine am Piezo-Element anliegende Messspannung einen Grenzwert übersteigt. Die ermittelte Messspannung wird sodann als maßgeblich für die weitere Ansteuerung des Injektors gesetzt. Alternativ ist vorgesehen, dass aus einer vorgebbaren Anzahl von ermittelten Messspannungen eine gewichtete Messspannung bestimmt wird und diese als maßgeblich für die weitere Ansteuerung des Injektors gesetzt wird. Die Erfindung bietet den Vorteil einer entsprechenden Dauerhaltbarkeit des Injektors. Durch die genaue, reproduzierbare, Kenntnis des Öffnungsverhaltens des Injektors ist eine zylinderindividuelle Regelung der Einspritzung möglich. Als Folgereaktion können die Momenten-Beiträge und der Spitzendruck der einzelnen Zylinder einander angepasst werden.

In den Zeichnungen ist ein Ausführungsbeispiel dargestellt. Es zeigt:
- Figur 1: ein Schnittbild des Injektors
- Figur 2: eine Prinzipdarstellung für die mechanische Übersetzung

In der Figur 1 ist ein Schnittbild eines Injektors dargestellt. Die allgemeine Funktion des Injektors wird im folgenden als bekannt vorausgesetzt. Der Injektor 1 besteht aus einem Grundkörper 7, einer Düse 5 und einer Überwurfmutter 6. Innerhalb der Düse 5 ist eine Düsennadel 9 angeordnet. Innerhalb des Grundkörpers 7 befindet sich ein Piezo-Aktuator 2 und ein Steuerventil 8 mit einem Ventilkörper 10. Über die elektrische Ansteuerung des Piezo-Aktuators wird der Zustand der Düsennadel 9, also der Einspritzzeitpunkt und die Einspritzmenge, bestimmt. Ein Piezo-Element 3 des Piezo-Aktuators 2 wird hierbei zur Kraftmessung verwendet. Anstelle eines Piezo-Aktuators kann selbstverständlich auch ein mechanisch oder elektromagnetisch aktivierbare Betätigungseinrichtung verwendet werden. Eine Messspannung Um des Piezo-Elements 3 wird von einem elektronischen Steuergerät (EDC) 4 ausgewertet. Im Ausgangszustand besteht zwischen dem Steuerventil 8 und dem Piezo-Element 3 ein Spalt s, siehe hierzu Ansicht x. Über diesen Spalt s werden Längenänderungen des Piezo-Aktuators 2 ausgeglichen. Wenn das Piezo-Element 3 am Steuerventil 8 zur Anlage kommt, ändert sich der Pegel der Messspannung Um. Wenn die Messspannung Um einen Grenzwert übersteigt, wird dies vom elektronischen Steuergerät 4 erkannt. Für die weitere Ansteuerung des Injektors wird sodann diese Messspannung als maßgeblich gesetzt. Als Alternative ist vorgesehen, dass aus einer vorgebbaren Anzahl von ermittelten Messspannungen eine gewichtete Messspannung bestimmt wird. Dies kann z. B. über arithmetische Mittelwertbildung erfolgen. Die gewichtete Messspannung wird sodann als maßgeblich für den weiteren Betrieb des Injektors verwendet.

Figur 2 zeigt eine Prinzipdarstellung für eine mechanische Übersetzung im Injektor 1. Die mechanische Übersetzung ist exemplarisch als Hebel 11 mit den Abschnitten A und B dargestellt. Bei Aktivierung des Piezo-Aktuators 2 wird ein Ventil 13 entgegen der Kraft einer Schließeinrichtung 12 geöffnet. An dem Ventil 13 steht das Druckniveau p des Kraftstoffs an. In Figur 2 ist der Hebel 11 in der geöffneten Stellung gestrichelt dargestellt. Bei Deaktivierung des Piezo-Aktuators 2 wird über die Schließeinrichtung 12 das Ventil 13 wieder geschlossen. Die Verwendung einer mechanischen Übersetzung bietet den Vorteil, dass der Piezo-Aktuator kürzer ausgeführt werden kann. Über die Schließeinrichtung 12 wird der Injektor auch bei Ausfall der elektronischen Ansteuerung sicher geschlossen.

Die Erfindung bietet den Vorteil, dass diese einfach auszuführen ist. Über die verschleißfreie Bestimmung des Anliegens des Piezo-Aktuators ist eine entsprechende Dauerhaltbarkeit des Injektors gegeben. Hierdurch kann eine zylinderindividuelle Regelung der Einspritzung realisiert werden.

### Bezugszeichenliste

- 1: Injektor
- 2: Piezo-Aktuator
- 3: Piezo-Element
- 4: elektronisches Steuergerät (EDC)
- 5: Düse
- 6: Überwurfmutter
- 7: Grundkörper
- 8: Steuerventil
- 9: Düsennadel
- 10: Ventilkörper
- 11: Hebel
- 12: Schließvorrichtung
- 13: Ventil

## Patentansprüche

1. Injektor für ein Einspritzsystem einer Brennkraftmaschine, der einen Piezo-Aktuator, ein Steuerventil, eine Düsennadel und ein Erkennungsmittel zum Erkennen des Anliegens oder Öffnens des Piezo-Aktuators am Steuerventil aufweist, **dadurch gekennzeichnet, dass** das Erkennungsmittel ein Piezo-Element (3) umfasst, wobei das Piezo-Element (3) im Piezo-Aktuator (2) integriert wird.

2. Injektor (1) nach Anspruch 1, **dadurch gekennzeichnet, dass** ein Anliegen/Öffnen des Piezo-Aktuators (2) erkannt wird, wenn eine am Piezo-Element (3) anliegende Messspannung (Um) einen Grenzwert (GW) übersteigt (Um>GW).

3. Injektor (1) nach Anspruch 2, **dadurch gekennzeichnet, dass** die ermittelte Messspannung (Um) als maßgeblich für die weitere Ansteuerung des Injektors (1) gesetzt wird.

4. Injektor (1) nach Anspruch 2, **dadurch gekennzeichnet, dass** aus einer vorgebbare Anzahl (i) von ermittelten Messspannungen (Um(i)) eine gewichtete Messspannung (Um(MW)) bestimmt wird und als maßgeblich für die weitere Ansteuerung des Injektors (1) gesetzt wird.

5. Injektor (1) nach einem der vorausgegangenen Ansprüche, **dadurch gekennzeichnet, dass** im Injektor (1) eine mechanische Übersetzung angeordnet wird mittels der ein Wirkhub des Piezo-Aktuators (2) auf eine Schließvorrichtung (12) übersetzt wird.

## Claims

1. Injector for an injection system of an internal combustion engine, which has a piezo-actuator, a control valve, a nozzle needle and a detection means for detecting the presence or the opening of the piezo-actuator at the control valve, **characterized in that** the detection means comprises a piezo-element (3), the piezo-element (3) being integrated into the piezo-actuator (2).

2. Injector (1) according to Claim 1, **characterized in that** the presence/opening of the piezo-actuator (2) is detected when a measuring voltage (Um) which is present at the piezo-element (3) exceeds a limiting value (GW), (Um > GW).

3. Injector (1) according to Claim 2, **characterized in that** the measuring voltage (Um) which is determined is set as decisive for the further actuation of the injector (1).

4. Injector (1) according to Claim 2, **characterized in that** a weighted measuring voltage (Um(MW)) is determined from a predefinable number (i) of measuring voltages (Um(i)) which are determined, and is set as decisive for the further actuation of the injector (1).

5. Injector (1) according to one of the preceding claims, **characterized in that** a mechanical transmission means, by means of which an active stroke of the piezo-actuator (2) is transmitted to a closing device (12), is arranged in the injector (1).

## Revendications

1. Injecteur pour un système d'injection d'un moteur à combustion interne, présentant un piézo-actionneur, une soupape de commande, une aiguille d'injecteur et un moyen de détection, pour détecter l'application ou l'ouverture du piézo-actionneur sur la soupape de commande, **caractérisé en ce que** le moyen de détection comprend un piézo-élement (3), le piézo-élément (3) étant intégré dans le piézo-actionneur (2).

2. Injecteur (1) selon la revendication 1, **caractérisé en ce qu'**une application / une ouverture du piézo-actionneur (2) est détectée lorsqu'une tension de mesure (Um) appliquée sur le piézo-élément (3) dépasse (Um>GW) une valeur limite (GW).

3. Injecteur (1) selon la revendication 2, **caractérisé en ce que** la tension de mesure (Um) déterminée est définie comme étant déterminante pour l'activation ultérieure de l'injecteur (1).

4. Injecteur (1) selon la revendication 2, **caractérisé en ce qu'**une tension de mesure pondérée (Um(MW), est déterminée à partir d'un nombre prédéfinissable (i) de tensions de mesure déterminées (Um(i)) et définie comme étant déterminante pour l'activation ultérieure de l'injecteur (1).

5. Injecteur (1) selon l'une quelconque des revendications précédentes, **caractérisé en ce qu'**une transmission mécanique, à l'aide de laquelle une levée efficace du piézo-actionneur (2) est transmise à un dispositif de fermeture (12), est disposée au sein de l'injecteur (1).
